# EUROPÄISCHE PATENTSCHRIFT

(11) **EP 3 390 833 B1**
(45) Veröffentlichungstag und Bekanntmachung des Hinweises auf die Patenterteilung: **04.09.2019**
(21) Anmeldenummer: 17700921.4
(22) Anmeldetag: 11.01.2017
(51) Int. Cl.: F04D 29/32, F04D 29/68

(54) **VERDICHTERLAUFSCHAUFEL, VERDICHTER UND VERFAHREN ZUM PROFILIEREN DER VERDICHTERLAUFSCHAUFEL**
COMPRESSOR ROTOR BLADE AND METHOD FOR PROFILING SAID BLADE
AUBE DE ROTOR DE COMPRESSEUR ET PROCEDE DE PROFILAGE D'UNE TELLE AUBE

(30) Priorität: 10.02.2016 EP 16155063
(43) Veröffentlichungstag der Anmeldung: 24.10.2018
(73) Patentinhaber: Siemens Aktiengesellschaft, 80333 München (DE)
(72) Erfinder: CORNELIUS, Christian, 45549 Sprockhövel (DE); STARKE, Christoph, 14057 Berlin (DE)
(86) Internationale Anmeldenummer: PCT/EP2017/050453
(87) Internationale Veröffentlichungsnummer: WO 2017/137201

(56) Entgegenhaltungen:
- FR-A1- 2 551 145
- JP-A- H08 121 390
- US-A- 2 934 259

## Beschreibung

Die Erfindung betrifft eine Verdichterlaufschaufel und ein Verfahren zum Profilieren der Verdichterlaufschaufel.

Ein Verdichter in Axialbauweise weist zur Verdichtung eines Arbeitsmediums mindestens einen Laufschaufelkranz mit einer Mehrzahl an Verdichterlaufschaufeln auf. Die Verdichterlaufschaufel weist einen radial innen liegenden subsonischen Abschnitt auf, in dem die Verdichtung mittels einer Umlenkung der Strömung des Arbeitsmediums erfolgt. Weiterhin weist die Verdichterlaufschaufel einen transsonischen Abschnitt auf, in dem die Verdichtung zum überwiegenden Teil mittels eines Verdichtungsstoßes erfolgt, bei dem das Arbeitsmedium von Überschallgeschwindigkeit auf Unterschallgeschwindigkeit verzögert wird.

Verluste in der Strömung des Arbeitsmediums in dem transsonischen Abschnitt entstehen beispielsweise in dem Verdichtungsstoß und durch Ablösungen der Grenzschicht an der Verdichterlaufschaufel im Bereich des Verdichtungsstoßes. Die Verluste bewirken eine Verminderung des Wirkungsgrades des Verdichters.

FR 2 551 145 A1 offenbart eine Verdichterlaufschaufel gemäß dem Oberbegriff des Anspruchs 1.

Aufgabe der Erfindung ist es daher eine Verdichterlaufschaufel, einen Verdichter mit der Verdichterlaufschaufel und ein Verfahren zum Profilieren der Verdichterlaufschaufel zu schaffen, mit denen eine Erhöhung des Wirkungsgrades des die Verdichterlaufschaufel aufweisenden Verdichters erreichbar ist.

Die erfindungsgemäße Verdichterlaufschaufel für einen Verdichter in Axialbauweise, weist ein Schaufelprofil, das einen transsonischen Abschnitt aufweist, und einen sich in dem transsonischen Abschnitt erstreckenden Profilschnitt des Schaufelprofils auf, der an seiner Saugseite einen konkaven Saugseitenbereich und einen konvexen Saugseitenbereich aufweist, der stromab des konkaven Saugseitenbereichs angeordnet ist, und der an seiner Druckseite einen konvexen Druckseitenbereich und einen konkaven Druckseitenbereich aufweist, der stromab des konvexen Druckseitenbereichs angeordnet ist, wobei ein Krümmungsverlauf an der Druckseite des Profilschnitts und ein Krümmungsverlauf an der Saugseite des Profilschnitts jeweils aufgetragen über eine Profilsehne des Profilschnitts stetig sind, die Lagen der Minimalwerte der Krümmungsverläufe um nicht mehr als 10 % der Länge der Profilsehne voneinander abweichen sowie die Lagen der Maximalwerte der Krümmungsverläufe um nicht mehr als 10 % der Länge der Profilsehne voneinander abweichen, die Minimalwerte multipliziert mit der Länge der Profilsehne von -1,2 bis -0,5 und die Maximalwerte multipliziert mit der Länge der Profilsehne von 1,5 bis 4 sind.

Das erfindungsgemäße Verfahren zum Profilieren einer Verdichterlaufschaufel für einen Verdichter zum Verdichten eines Arbeitsmediums in Axialbauweise, der eine Laufschaufelreihe mit den Verdichterlaufschaufeln aufweist, wobei die Verdichterlaufschaufeln ein Schaufelprofil mit einem transsonischen Abschnitt aufweisen, weist die Schritte auf: Bereitstellen eines geometrischen Modells des Schaufelprofils, wobei das Schaufelprofil einen Profilschnitt aufweist, der sich in dem transsonischen Abschnitt erstreckt, und die Laufschaufelreihe eingerichtet ist, dass sich bei einer Nennbetriebsbedingung des Verdichters ein Verdichtungsstoß einstellt, bei dem das Arbeitsmedium von Überschallgeschwindigkeit auf Unterschallgeschwindigkeit verzögert wird; Festlegen von Randbedingungen für eine die Schaufel umströmende Strömung, die bei der Nennbetriebsbedingung auftritt; Verändern des Profilschnitts derart, dass die Saugseite einen konkaven Saugseitenbereich und einen konvexen Saugseitenbereich aufweist, der stromab des konkaven Saugseitenbereichs angeordnet ist, und der an seiner Druckseite einen konvexen Druckseitenbereich und einen konkaven Druckseitenbereich aufweist, der stromab des konvexen Druckseitenbereichs angeordnet ist, wobei ein Krümmungsverlauf an der Druckseite des Profilschnitts und ein Krümmungsverlauf an der Saugseite des Profilschnitts jeweils aufgetragen über eine Profilsehne des Profilschnitts stetig sind, die Lagen der Minimalwerte der Krümmungsverläufe um nicht mehr als 10 % der Länge der Profilsehne voneinander abweichen sowie die Lagen der Maximalwerte der Krümmungsverläufe um nicht mehr als 10 % der Länge der Profilsehne voneinander abweichen, die Minimalwerte multipliziert mit der Länge der Profilsehne von -1,2 bis -0,5 und die Maximalwerte multipliziert mit der Länge der Profilsehne von 1,5 bis 4 sind, wobei der konvexe Saugseitenbereich zumindest teilweise stromauf eines Verdichtungsstoßes angeordnet ist, den eine sich in dem Verdichter bei den Randbedingungen einstellende Strömung aufweist, wodurch der Verdichtungsstoß bezogen auf die Länge der Profilsehne stromab eines Verdichtungsstoßes angeordnet ist, den eine Strömung aufweisen würde, die sich bei dem geometrischen Modell vor dem Verändern des Profilschnitts und bei der Nennbetriebsbedingung einstellen würde.

Es wurde gefunden, dass der Verdichter mit der erfindungsgemäßen Verdichterlaufschaufel und/oder mit der mit dem erfindungsgemäßen Verfahren profilierten Verdichterlaufschaufel einen höheren Wirkungsgrad bei mindestens gleichem Betriebsbereich hat als ein Verdichter mit der herkömmlichen Verdichterlaufschaufel. Zudem sind die Machzahlen an der Saugseite der erfindungsgemäßen Verdichterlaufschaufel vor dem Verdichtungsstoß geringer als an der Saugseite der herkömmlichen Verdichterlaufschaufel. Damit sind Ablösungen der Strömung an der Saugseite der erfindungsgemäßen Verdichterlaufschaufel weniger wahrscheinlich als bei der herkömmlichen Verdichterlaufschaufel. Zudem kann die erfindungsgemäße Verdichterlaufschaufel mit einer kürzeren Länge ihrer Profilsehne ausgeführt werden als es bei der herkömmlichen Verdichterlaufschaufel der Fall ist, ohne dadurch Einbußen des Wirkungsgrades oder eine Verkleinerung des Arbeitsbereichs hinzunehmen.

Es ist bevorzugt, dass in dem konvexen Saugseitenbereich der Krümmungsverlauf multipliziert mit der Länge der Profilsehne einen Maximalwert hat, der von 2 bis 4 ist und in dem konkaven Druckseitenbereich der Krümmungsverlauf multipliziert mit der Länge der Profilsehne einen Maximalwert hat, der von 1,5 bis 2,5 ist.

Es ist bevorzugt, dass der Punkt des konkaven Saugseitenbereichs mit der minimalen Krümmung bei senkrechter Projektion auf die Profilsehne des Profilschnitts auf dieser einen Projektionspunkt vorgibt, der von der Vorderkante des Profilschnitts von 40 % bis 80 %, insbesondere von 60 % bis 75 %, der Länge der Profilsehne entfernt ist. Es ist bevorzugt, dass der Punkt des konvexen Saugseitenbereichs mit der maximalen Krümmung bei senkrechter Projektion auf die Profilsehne des Profilschnitts auf dieser einen Projektionspunkt vorgibt, der von der Vorderkante des Profilschnitts von 70 % bis 95 %, insbesondere von 80 % bis 90 %, der Länge der Profilsehne entfernt ist. Durch jede der genannten Maßnahmen lässt sich der Wirkungsgrad des Verdichters weiter steigern.

Es ist bevorzugt, dass die Dicke des Profilschnitts an allen Stellen des Profilschnitts senkrecht zur Profilsehne kürzer als 2,5 % der Länge der Profilsehne ist.

Der erfindungsgemäße Verdichter zum Verdichten eines Arbeitsmediums, weist eine Laufschaufelreihe auf, die die Verdichterlaufschaufeln aufweist, wobei die Laufschaufelreihe eingerichtet ist, dass sich bei einer Nennbetriebsbedingung des Verdichters eine Vorkompression des Arbeitsmediums stromauf eines Verdichtungsstoßes, bei dem das Arbeitsmedium von Überschallgeschwindigkeit auf Unterschallgeschwindigkeit verzögert wird, und stromauf eines von zwei benachbarten Verdichterlaufschaufeln begrenzten Strömungskanals erfolgt.

Es ist bevorzugt, dass der Profilschnitt auf einer Zylinderfläche, deren Achse mit der Achse des Verdichters zusammenfällt, auf einer Kegelfläche, deren Achse mit der Achse des Verdichters zusammenfällt, auf einer S₁-Strömungsfläche des Verdichters oder in einer tangentialen Ebene des Verdichters liegt. Die S₁-Strömungsfläche erstreckt sich in Umfangsrichtung und in Axialrichtung der Axialströmungsmaschine und beschreibt eine Fläche, der eine idealisierte Strömung folgt.

Beim Verändern des Profilschnitts wird bevorzugt dessen Skelettlinie verschoben, insbesondere wird nur die Skelettlinie verschoben. Dadurch wird vorteilhaft erreicht, dass die Breite des Kanals zwischen zwei in einem Laufschaufelkranz benachbart angeordneten Verdichterlaufschaufeln unverändert bleibt. Es ist bevorzugt, dass das geometrische Modell vor dem Verändern des Profilschnitts an dessen Druckseite ausschließlich konkav ausgebildet und/oder an dessen Saugseite ausschließlich konvex ausgebildet ist.

Es ist bevorzugt, dass der Profilschnitt derart verändert wird, dass in dem konvexen Saugseitenbereich der Verlauf der Krümmung einen Maximalwert hat, der größer ist als der Maximalwert des Verlaufs der Krümmung im entsprechenden Bereich der herkömmlichen Verdichterlaufschaufel. Der Profilschnitt wird bevorzugt derart verändert, dass in dem konvexen Saugseitenbereich der Verlauf der Krümmung multipliziert mit der Länge der Profilsehne einen Maximalwert hat, der von 2 bis 4 ist und in dem konkaven Druckseitenbereich der Verlauf der Krümmung multipliziert mit der Länge der Profilsehne einen Maximalwert hat, der von 1,5 bis 2,5 ist. Es ist bevorzugt, dass die Laufschaufelreihe derart ausgelegt wird, dass sich bei den Nennbetriebsbedingungen eine maximale isentrope Vorstoß-Machzahl von 1,4, insbesondere von maximal 1,3, aufweist. Es ist bevorzugt, dass der Profilschnitt derart verändert wird, dass der Punkt des konkaven Saugseitenbereichs mit der minimalen Krümmung bei senkrechter Projektion auf die Profilsehne des Profilschnitts auf dieser einen Projektionspunkt vorgibt, der von der Vorderkante des Profilschnitts von 40 % bis 80 % der Länge der Profilsehne entfernt ist. Durch jede der genannten Maßnahmen lässt sich der Wirkungsgrad des Verdichters weiter steigern.

Im Folgenden wird anhand der beigefügten schematischen Zeichnungen und rechnerisch bestimmten Daten die Erfindung näher erläutert. Es zeigen
Figur 1 die erfindungsgemäße Verdichterlaufschaufel mit einem rechnerisch bestimmten Strömungsfeld,
Figur 2 Machzahlverläufe an der herkömmlichen Verdichterlaufschaufel und an der erfindungsgemäßen Verdichterlaufschaufel,
Figur 3 einen Profilschnitt der erfindungsgemäßen Verdichterlaufschaufel,
Figur 4 Krümmungsverläufe an der erfindungsgemäßen Verdichterlaufschaufel und
Figur 5 die Machzahlverläufe aus Figur 2 mit normierten Längen der Profilsehnen.

Wie es aus Figuren 1 und 3 ersichtlich ist, weist eine Verdichterlaufschaufel 1 für einen Verdichter in Axialbauweise ein Schaufelprofil auf. Das Schaufelprofil weist einen radial innen liegenden subsonischen Abschnitt und einen radial außen liegenden transsonischen Abschnitt auf, wobei in Figuren 1 und 3 nur der transsonische Abschnitt dargestellt ist. Das Schaufelprofil weist einen Profilschnitt 21 auf, der sich in dem transsonischen Abschnitt erstreckt. Beispielsweise liegt der Profilschnitt 21 auf einer Zylinderfläche, deren Achse mit Achse des Verdichters zusammenfällt, auf einer Kegelfläche, deren Achse mit der Achse des Verdichters zusammenfällt, auf einer S₁-Strömungsfläche des Verdichters oder in einer tangentialen Ebene des Verdichters.

Der Profilschnitt 21 weist eine Vorderkante 2, eine Hinterkante 3, eine Druckseite 4 und eine Saugseite 5 auf. In Figur 3 ist zudem eine Profilsehne 22 eingezeichnet, die sich als gerade Linie von der Vorderkante 2 bis zu der Hinterkante 3 erstreckt. Weiterhin zeigt Figur 3 eine Skelettlinie 23, die sich von der Vorderkante 2 bis zu der Hinterkante 3 erstreckt und sich in einer Richtung senkrecht zu der Profilsehne 22 stets mittig zwischen der Druckseite 4 und der Saugseite 5 befindet.

Figur 1 zeigt eine zweidimensionale Strömungsverteilung eines in dem Verdichter strömenden Arbeitsmediums in einem Bereich des Verdichters. In Figur 1 ist eine Laufschaufelreihe 15 mit den Verdichterlaufschaufeln 1, eine der Laufschaufelreihe 15 stromabwärtige Leitschaufelreihe 16 und eine der Laufschaufelreihe 15 stromaufwärtige Leitschaufelreihe 17 dargestellt. Der Profilschnitt 21 weist an seiner Saugseite 5 einen konkaven Saugseitenbereich 10 auf, der zumindest teilweise stromauf eines Verdichtungsstoßes 18 angeordnet ist, den eine sich in dem Verdichter bei einer Nennbetriebsbedingung des Verdichters einstellende Strömung aufweist. Der Verdichtungsstoß 18 ist in Figur 1 in den Bereichen der Strömung angeordnet, in denen die Machzahl sich von höher als 1 auf niedriger als 1 vermindert. Zudem zeigt Figur 1, dass bei der Nennbetriebsbedingung des Verdichters eine Vorkompression des Arbeitsmediums stromauf des Verdichtungsstoßes 18 und stromauf eines von zwei benachbarten Verdichterlaufschaufeln 1 begrenzten Strömungskanals erfolgt.

Durch den konkaven Saugseitenbereich ist der Verdichtungsstoß 18 bezogen auf die Länge der Profilsehne 22 stromab eines Verdichtungsstoßes angeordnet, den eine Strömung aufweisen würde, die sich bei einer herkömmlichen Verdichterlaufschaufel, die sich von der Verdichterlaufschaufel 1 darin unterscheiden kann, dass sie an ihrer Saugseite 5 ausschließlich konvex ausgebildet ist, und bei der Nennbetriebsbedingung einstellen würde.

Figur 2 zeigt einen Vergleich der Machzahlverläufe an der Verdichterlaufschaufel 1 und der Machzahlverläufe an der herkömmlichen Verdichterlaufschaufel. Über der Horizontalachse 19 ist ein Punkt auf der Profilsehne 22 des Profilschnitts 21 und über der Vertikalachse 20 ist die Machzahl aufgetragen. Mit dem Bezugszeichen 6 ist der Machzahlverlauf an der Druckseite der herkömmlichen Verdichterlaufschaufel bezeichnet, mit dem Bezugszeichen 7 ist der Machzahlverlauf an der Saugseite der herkömmlichen Verdichterlaufschaufel bezeichnet, mit dem Bezugszeichen 8 ist der Machzahlverlauf an der Druckseite 4 der Verdichterlaufschaufel 1 und mit dem Bezugszeichen 9 ist der Machzahlverlauf an der Saugseite 5 der Verdichterlaufschaufel 1 bezeichnet.

Figur 5 zeigt die Machzahlverläufe aus Figur 2 bezogen auf die Länge der Profilsehne 22. Dazu wurde der Machzahlverlauf der Verdichterlaufschaufel 1 derart skaliert, dass die Vorderkante 2 und die Hinterkante 3 der Verdichterlaufschaufel 1 mit der Vorderkante und der Hinterkante der herkömmlichen Verdichterlaufschaufel zusammenfallen.

Aus Figur 2 ist ersichtlich, dass der Machzahlverlauf 9 an der Saugseite 5 der Verdichterlaufschaufel 1 unmittelbar stromauf des Verdichtungsstoßes 18 niedrigere supersonische Machzahlen hat als der Machzahlverlauf 7 an der Saugseite der herkömmlichen Verdichterlaufschaufel unmittelbar stromauf des Verdichtungsstoßes. Diese niedrigeren supersonischen Machzahlen werden über eine längere Erstreckung entlang der Profilsehne 22 als bei der herkömmlichen Verdichterlaufschaufel gehalten. Durch die niedrigeren supersonischen Machzahlen vor dem Verdichtungsstoß 18 werden Verluste vermindert. Dadurch, dass die supersonischen Machzahlen über die längere Erstreckung gehalten werden, ist die gesamte Profilbelastung, die mit der Differenz der Machzahlen an der Druckseite 4 und der Saugseite 5 korreliert, in dem subsonischen Bereich stromab des Verdichtungsstoßes 18 vergleichbar hoch wie bei der herkömmlichen Verdichterlaufschaufel. Zudem ist aus Figur 1 ersichtlich, dass der Verdichtungsstoß 18 schräg angeordnet ist, was bedeutet, dass mit zunehmendem Abstand von der Saugseite 5 sich der Verdichtungsstoß 18 stromaufwärts bewegt. Dies führt ebenfalls zu einer Verminderung von Verlusten. Des Weiteren kann der Figur 2 entnommen werden, dass die Profilbelastung bei der Verdichterlaufschaufel 1 nach dem Verdichtungsstoß 18 deutlich höher ist als bei der herkömmlichen Verdichterlaufschaufel. Durch die verminderten Verluste und durch höhere Profilbelastung in dem subsonischen Bereich ist mit der Verdichterlaufschaufel 1 ein höherer Wirkungsgrad als mit der herkömmlichen Verdichterlaufschaufel erzielbar. Durch den höheren Wirkungsgrad kann die Verdichterlaufschaufel 1, wie es in Figur 2 dargestellt ist, kürzer als die herkömmliche Verdichterlaufschaufel ausgeführt werden, wodurch Verluste durch Reibung des Arbeitsmediums an der Verdichterlaufschaufel 1 vermindert werden können.

Figur 4 zeigt einen Krümmungsverlauf 27 entlang der Druckseite 4 und einen Krümmungsverlauf 28 entlang der Saugseite 5. Beide Krümmungsverläufe 27, 28 sind stetig. Über die Horizontalachse 25 ist die Länge der Profilsehne 22 und über die Vertikalachse 26 ist die Krümmung k multipliziert mit der Länge der Profilsehne 22 aufgetragen. Die Krümmung k ist definiert als $k = {lim}_{Δ ⁢ s \to 0} \frac{Δ ⁢ α}{Δ ⁢ s} = \frac{dα}{ds} ,$ wobei Δs die Länge eines Kreisbogens und Δα der Differenzwinkel zwischen den Tangenten an den Endpunkten des Kreisbogens ist.

Konkave Saugseitenbereiche und konvexe Druckseitenbereiche zeichnen sich durch ein negatives Vorzeichen der Krümmung aus. Konvexe Saugseitenbereiche und konkave Druckseitenbereiche zeichnen sich durch ein positives Vorzeichen der Krümmung aus.

In dem konkaven Saugseitenbereich 10 hat der Verlauf der Krümmung multipliziert mit der Länge der Profilsehne 22 einen Minimalwert, der von -1,2 bis -0,5 ist. Der Profilschnitt 21 weist an seiner Saugseite 5 einen ersten konvexen Saugseitenbereich 11 auf, der stromab des konkaven Saugseitenbereichs 10 angeordnet ist. Der Profilschnitt 21 weist an seiner Saugseite 5 einen zweiten konvexen Saugseitenbereich 12 auf, der stromauf des konkaven Saugseitenbereichs 10 angeordnet ist. In dem konvexen Saugseitenbereich 11 hat der Verlauf der Krümmung einen Maximalwert, der größer ist als der Maximalwert des Verlaufs der Krümmung im entsprechenden Bereich der herkömmlichen Verdichterlaufschaufel, insbesondere hat in dem konvexen Saugseitenbereich 11 der Verlauf der Krümmung multipliziert mit der Länge der Profilsehne 22 einen Maximalwert, der von 2 bis 4 ist.

Der Punkt des konkaven Saugseitenbereichs 10 mit der minimalen Krümmung bei senkrechter Projektion auf die Profilsehne 22 des Profilschnitts 21 gibt auf dieser einen Projektionspunkt 24 vor, der von der Vorderkante des Profilschnitts 21 von 40 % bis 80 % der Länge der Profilsehne 22 entfernt ist. Der Punkt des konvexen Saugseitenbereichs 11 mit der maximalen Krümmung bei senkrechter Projektion auf die Profilsehne 22 des Profilschnitts 21 gibt auf dieser einen Projektionspunkt 24 vor, der von der Vorderkante des 21 von 80 % bis 100% der Länge der Profilsehne 22 entfernt ist. Der Profilschnitt 21 weist an seiner Druckseite 4 einen konvexen Druckseitenbereich 14 auf, der in einem Bereich angeordnet ist, der dem konkaven Saugseitenbereich 10 gegenüberliegend angeordnet ist.

Die Verdichterlauschaufel 1 ist wie folgt zu profilieren: Bereitstellen eines geometrischen Modells des Schaufelprofils, wobei das Schaufelprofil einen Profilschnitt 21 aufweist, der sich in dem transsonischen Abschnitt erstreckt und auf einer Rotationsfläche, deren Achse mit der Achse des Verdichters zusammenfällt, auf einer Kegelfläche, deren Achse mit der Achse des Verdichters zusammenfällt, auf einer S₁-Strömungsfläche des Verdichters oder in einer tangentialen Ebene des Verdichters liegt, und die Laufschaufelreihe 15 eingerichtet ist, dass sich bei einer Nennbetriebsbedingung des Verdichters ein Verdichtungsstoß 18 einstellt, bei dem das Arbeitsmedium von Überschallgeschwindigkeit auf Unterschallgeschwindigkeit verzögert wird; - Festlegen von Randbedingungen für eine die Schaufel 14, 15 umströmende Strömung, die bei der Nennbetriebsbedingung auftritt; - Verändern des Profilschnitts 21 derart, dass lediglich die Skelettlinie verschoben wird und die Saugseite 5 einen konkaven Saugseitenbereich 10 und einen konvexen Saugseitenbereich 11 aufweist, der stromab des konkaven Saugseitenbereichs 10 angeordnet ist, und der an seiner Druckseite 4 einen konvexen Druckseitenbereich 14 und einen konkaven Druckseitenbereich 13 aufweist, der stromab des konvexen Druckseitenbereichs 14 angeordnet ist, wobei ein Krümmungsverlauf 27 an der Druckseite 4 des Profilschnitts 21 und ein Krümmungsverlauf 28 an der Saugseite 5 des Profilschnitts 21 jeweils aufgetragen über eine Profilsehne 22 des Profilschnitts 21 stetig sind, die Lagen der Minimalwerte der Krümmungsverläufe 27, 28 um nicht mehr als 10 % der Länge der Profilsehne 22 voneinander abweichen sowie die Lagen der Maximalwerte der Krümmungsverläufe 27, 28 um nicht mehr als 10 % der Länge der Profilsehne 22 voneinander abweichen, die Minimalwerte multipliziert mit der Länge der Profilsehne (22) von -1,2 bis -0,5 und die Maximalwerte multipliziert mit der Länge der Profilsehne 22 von 1,5 bis 4 sind, wobei der konvexe Saugseitenbereich 11 zumindest teilweise stromauf eines Verdichtungsstoßes 18 angeordnet ist, den eine sich in dem Verdichter bei den Randbedingungen einstellende Strömung aufweist, wodurch der Verdichtungsstoß 18 bezogen auf die Länge der Profilsehne 22 stromab eines Verdichtungsstoßes angeordnet ist, den eine Strömung aufweisen würde, die sich bei dem geometrischen Modell vor dem Verändern des Profilschnitts und bei der Nennbetriebsbedingung einstellen würde.

Ob sich der Verdichtungsstoß 18 durch das Verändern des Profilschnitts stromab verschiebt, kann rechnerisch, insbesondere durch eine Finite Volumen Methode, oder experimentell bestimmt werden.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen. Der Schutzumfang der Erfindung ist ausschließlich durch die Ansprüche definiert.

## Patentansprüche

1. Verdichterlaufschaufel für einen Verdichter in Axialbauweise, mit einem Schaufelprofil, das einen transsonischen Abschnitt aufweist, und einem sich in dem transsonischen Abschnitt erstreckenden Profilschnitt (21) des Schaufelprofils, der an seiner Saugseite (5) einen konkaven Saugseitenbereich (10) und einen konvexen Saugseitenbereich (11) aufweist, der stromab des konkaven Saugseitenbereichs (10) angeordnet ist, und der an seiner Druckseite (4) einen konvexen Druckseitenbereich (14) und einen konkaven Druckseitenbereich (13) aufweist, der stromab des konvexen Druckseitenbereichs (14) angeordnet ist,
**dadurch gekennzeichnet, dass** ein Krümmungsverlauf (27) an der Druckseite (4) des Profilschnitts (21) und ein Krümmungsverlauf (28) an der Saugseite (5) des Profilschnitts (21) jeweils aufgetragen über eine Profilsehne (22) des Profilschnitts (21) stetig sind, dass die Lagen der Minimalwerte der Krümmungsverläufe (27, 28) um nicht mehr als 10 % der Länge der Profilsehne (22) voneinander abweichen sowie die Lagen der Maximalwerte der Krümmungsverläufe (27, 28) um nicht mehr als 10 % der Länge der Profilsehne (22) voneinander abweichen, und dass die Minimalwerte multipliziert mit der Länge der Profilsehne (22) von -1,2 bis -0,5 und die Maximalwerte multipliziert mit der Länge der Profilsehne (22) von 1,5 bis 4 sind.

2. Verdichterlaufschaufel gemäß Anspruch 1,
wobei in dem konvexen Saugseitenbereich (11) der Krümmungsverlauf (28) multipliziert mit der Länge der Profilsehne (22) einen Maximalwert hat, der von 2 bis 4 ist und in dem konkaven Druckseitenbereich (13) der Krümmungsverlauf (27) multipliziert mit der Länge der Profilsehne (22) einen Maximalwert hat, der von 1,5 bis 2,5 ist.

3. Verdichterlaufschaufel gemäß Anspruch 1 oder 2,
wobei der Punkt des konkaven Saugseitenbereichs (10) mit der minimalen Krümmung bei senkrechter Projektion auf die Profilsehne (22) des Profilschnitts (21) auf dieser einen Projektionspunkt (24) vorgibt, der von der Vorderkante (2) des Profilschnitts (21) von 40 % bis 80 % der Länge der Profilsehne (22) entfernt ist.

4. Verdichterlaufschaufel gemäß einem der Ansprüche 1 bis 3, wobei die Dicke des Profilschnitts senkrecht zur Profilsehne (22) kürzer als 2,5 % der Länge der Profilsehne (22) ist.

5. Verdichter zum Verdichten eines Arbeitsmediums, mit einer Laufschaufelreihe (15), die die Verdichterlaufschaufeln (1) gemäß einem der Ansprüche 1 bis 4 aufweist,
wobei die Laufschaufelreihe (15) eingerichtet ist, dass sich bei einer Nennbetriebsbedingung des Verdichters eine Vorkompression des Arbeitsmediums stromauf eines Verdichtungsstoßes (18), bei dem das Arbeitsmedium von Überschallgeschwindigkeit auf Unterschallgeschwindigkeit verzögert wird, und stromauf eines von zwei benachbarten Verdichterlaufschaufeln (1) begrenzten Strömungskanals erfolgt.

6. Verfahren zum Profilieren einer Verdichterlaufschaufel (1) für einen Verdichter zum Verdichten eines Arbeitsmediums in Axialbauweise, der eine Laufschaufelreihe (15) mit den Verdichterlaufschaufeln (1) aufweist,
wobei die Verdichterlaufschaufeln (1) ein Schaufelprofil mit einem transsonischen Abschnitt aufweisen und das Verfahren die Schritte aufweist:
- Bereitstellen eines geometrischen Modells des Schaufelprofils, wobei das Schaufelprofil einen Profilschnitt (21) aufweist, der sich in dem transsonischen Abschnitt erstreckt, und die Laufschaufelreihe (15) eingerichtet ist, dass sich bei einer Nennbetriebsbedingung des Verdichters ein Verdichtungsstoß (18) einstellt, bei dem das Arbeitsmedium von Überschallgeschwindigkeit auf Unterschallgeschwindigkeit verzögert wird;
- Festlegen von Randbedingungen für eine die Schaufel (14, 15) umströmende Strömung, die bei der Nennbetriebsbedingung auftritt;
- Verändern des Profilschnitts (21) derart, dass die Saugseite (5) einen konkaven Saugseitenbereich (10) und einen konvexen Saugseitenbereich (11) aufweist, der stromab des konkaven Saugseitenbereichs (10) angeordnet ist, und der an seiner Druckseite (4) einen konvexen Druckseitenbereich (14) und einen konkaven Druckseitenbereich (13) aufweist, der stromab des konvexen Druckseitenbereichs (14) angeordnet ist, wobei ein Krümmungsverlauf (27) an der Druckseite (4) des Profilschnitts (21) und ein Krümmungsverlauf (28) an der Saugseite (5) des Profilschnitts (21) jeweils aufgetragen über eine Profilsehne (22) des Profilschnitts (21) stetig sind, die Lagen der Minimalwerte der Krümmungsverläufe (27, 28) um nicht mehr als 10 % der Länge der Profilsehne (22) voneinander abweichen sowie die Lagen der Maximalwerte der Krümmungsverläufe (27, 28) um nicht mehr als 10 % der Länge der Profilsehne (22) voneinander abweichen, die Minimalwerte multipliziert mit der Länge der Profilsehne (22) von -1,2 bis -0,5 und die Maximalwerte multipliziert mit der Länge der Profilsehne (22) von 1,5 bis 4 sind, wobei der konvexe Saugseitenbereich (11) zumindest teilweise stromauf eines Verdichtungsstoßes (18) angeordnet ist, den eine sich in dem Verdichter bei den Randbedingungen einstellende Strömung aufweist, wodurch der Verdichtungsstoß (18) bezogen auf die Länge der Profilsehne (22) stromab eines Verdichtungsstoßes angeordnet ist, den eine Strömung aufweisen würde, die sich bei dem geometrischen Modell vor dem Verändern des Profilschnitts und bei der Nennbetriebsbedingung einstellen würde.

7. Verfahren gemäß Anspruch 6,
wobei der Profilschnitt (21) auf einer Zylinderfläche, deren Achse mit der Achse des Verdichters zusammenfällt, auf einer Kegelfläche, deren Achse mit der Achse des Verdichters zusammenfällt, auf einer sich in Umfangsrichtung und in Axialrichtung des Verdichters erstreckenden Strömungsfläche die eine Fläche beschreibt, der eine idealisierte Strömung folgt (S₁-Strömungsfläche) oder in einer tangentialen Ebene des Verdichters liegt.

8. Verfahren gemäß Anspruch 6 oder 7,
wobei beim Verändern des Profilschnitts (21) dessen Skelettlinie (23) verschoben wird, insbesondere wird nur die Skelettlinie (23) verschoben.

9. Verfahren gemäß einem der Ansprüche 6 bis 8,
wobei das geometrische Modell vor dem Verändern des Profilschnitts (21) an dessen Druckseite (4) ausschließlich konkav ausgebildet ist und/oder an dessen Saugseite (5) ausschließlich konvex ausgebildet ist.

10. Verfahren gemäß einem der Ansprüche 6 bis 9,
wobei der Profilschnitt (21) derart verändert wird, dass in dem konvexen Saugseitenbereich (11) der Verlauf der Krümmung einen Maximalwert hat, der größer ist als der Maximalwert des Verlaufs der Krümmung im entsprechenden Bereich der herkömmlichen Verdichterlaufschaufel.

11. Verfahren gemäß einem der Ansprüche 6 bis 10,
wobei der Profilschnitt derart verändert wird, dass in dem konvexen Saugseitenbereich (11) der Verlauf der Krümmung multipliziert mit der Länge der Profilsehne (22) einen Maximalwert hat, der von 2 bis 4 ist und in dem konkaven Druckseitenbereich (13) der Verlauf der Krümmung multipliziert mit der Länge der Profilsehne (22) einen Maximalwert hat, der von 1,5 bis 2,5 ist.

12. Verfahren gemäß einem der Ansprüche 6 bis 11,
wobei der Profilschnitt (21) derart verändert wird, dass der Punkt des konkaven Saugseitenbereichs (10) mit der minimalen Krümmung bei senkrechter Projektion auf die Profilsehne des Profilschnitts auf dieser einen Projektionspunkt (24) vorgibt, der von der Vorderkante des Profilschnitts von 40 % bis 80 % der Länge der Profilsehne (22) entfernt ist.

13. Verfahren gemäß einem der Ansprüche 6 bis 12,
wobei die Laufschaufelreihe (15) derart ausgelegt wird, dass sich bei den Nennbetriebsbedingungen eine maximale isentrope Machzahl von 1,4, insbesondere von maximal 1,3, aufweist.

14. Verfahren gemäß einem der Ansprüche 6 bis 13,
wobei der Profilschnitt derart ausgelegt wird, dass die Dicke des Profilschnitts senkrecht zur Profilsehne (22) kürzer als 2,5 % der Länge der Profilsehne (22) ist.

## Claims

1. Compressor rotor blade for a compressor of axial design, having a blade profile which has a transonic section, and a profile section (21) of the blade profile, which profile section (21) extends in the transonic section and, on its suction side (5), has a concave suction side region (10) and a convex suction side region (11) which is arranged downstream of the concave suction side region (10), and which, on its pressure side (4), has a convex pressure side region (14) and a concave pressure side region (13) which is arranged downstream of the convex pressure side region (14), **characterized in that** a curvature progression (27) on the pressure side (4) of the profile section (21) and a curvature progression (28) on the suction side (5) of the profile section (21) are constant in each case plotted over a profile chord (22) of the profile section (21), **in that** the positions of the minimum values of the curvature progressions (27, 28) differ from one another by no more than 10% of the length of the profile chord (22), and the positions of the maximum values of the curvature progressions (27, 28) differ from one another by no more than 10% of the length of the profile chord (22), and **in that** the minimum values multiplied by the length of the profile chord (22) are from - 1.2 to - 0.5, and the maximum values multiplied by the length of the profile chord (22) are from 1.5 to 4.

2. Compressor rotor blade according to Claim 1, the curvature progression (28) multiplied by the length of the profile chord (22) having a maximum value which is from 2 to 4 in the convex suction side region (11), and the curvature progression (27) multiplied by the length of the profile chord (22) having a maximum value which is from 1.5 to 2.5 in the concave pressure side region (13).

3. Compressor rotor blade according to Claim 1 or 2, the point of the concave suction side region (10) with the minimum curvature in the case of a perpendicular projection onto the profile chord (22) of the profile section (21) defining a projection point (24) on said profile chord (22), which projection point (24) is spaced apart from the front edge (2) of the profile section (21) by from 40% to 80% of the length of the profile chord (22).

4. Compressor rotor blade according to one of Claims 1 to 3, the thickness of the profile section perpendicularly with respect to the profile chord (22) being shorter than 2.5% of the length of the profile chord (22).

5. Compressor for compressing a working medium, having a rotor blade row (15) which has the compressor rotor blades (1) according to one of Claims 1 to 4, the rotor blade row (15) being set up such that, in the case of a nominal operating condition of the compressor, a precompression of the working medium takes place upstream of a compression shock (18), at which the working medium is retarded from supersonic speed to subsonic speed, and upstream of a flow duct which is delimited by two adjacent compressor rotor blades (1).

6. Method for profiling a compressor rotor blade (1) for a compressor for compressing a working medium of axial design, which compressor has a rotor blade row (15) with the compressor rotor blades (1), the compressor rotor blades (1) having a blade profile with a transonic section, and the method having the following steps:
- providing of a geometric model of the blade profile, the blade profile having a profile section (21) which extends in the transonic section, and the rotor blade row (15) being set up such that, in the case of a nominal operating condition of the compressor, a compression shock (18) sets in, at which the working medium is retarded from supersonic speed to subsonic speed;
- fixing of boundary conditions for a flow which flows around the blade (14, 15) and occurs in the case of the nominal operating condition;
- changing of the profile section (21) in such a way that the suction side (5) has a concave suction side region (10) and a convex suction side region (11) which is arranged downstream of the concave suction side region (10), and which, on its pressure side (4), has a convex pressure side region (14) and a concave pressure side region (13) which is arranged downstream of the convex pressure side region (14), a curvature progression (27) on the pressure side (4) of the profile section (21) and a curvature progression (28) on the suction side (5) of the profile section (21) being constant in each case plotted over a profile chord (22) of the profile section (21), the positions of the minimum values of the curvature progressions (27, 28) differing from one another by no more than 10% of the length of the profile chord (22), and the positions of the maximum values of the curvature progressions (27, 28) differing from one another by no more than 10% of the length of the profile chord (22), the minimum values multiplied by the length of the profile chord (22) being from - 1.2 to - 0.5, and the maximum values multiplied by the length of the profile chord (22) being from 1.5 to 4, the convex suction side region (11) being arranged at least partially upstream of a compression shock (18) which is exhibited by a flow which sets in in the compressor in the case of the boundary conditions, as a result of which, in relation to the length of the profile chord (22), the compression shock (18) is arranged downstream of a compression shock which would be exhibited by a flow which would set in in the case of the geometric model before the profile section is changed and in the case of the nominal operating condition.

7. Method according to Claim 6, the profile section (21) lying on a cylindrical surface, the axis of which coincides with the axis of the compressor, on a conical surface, the axis of which coincides with the axis of the compressor, on a flow surface which extends in the circumferential direction and in the axial direction of the compressor and which describes a surface which follows an idealized flow (S₁ flow surface), or in a tangential plane of the compressor.

8. Method according to Claim 6 or 7, the camber line (23) of the profile section (21) being shifted when said profile section (21) is changed, in particular only the camber line (23) being shifted.

9. Method according to one of Claims 6 to 8, the geometric model, before the change of the profile section (21), being of exclusively concave configuration on the pressure side (4) of said profile section (21) and/or being of exclusively convex configuration on the suction side (5) of said profile section (21) .

10. Method according to one of Claims 6 to 9, the profile section (21) being changed in such a way that the progression of the curvature has a maximum value in the convex suction side region (11), which maximum value is greater than the maximum value of the progression of the curvature in the corresponding region of the conventional compressor rotor blade.

11. Method according to one of Claims 6 to 10, the profile section being changed in such a way that the progression of the curvature multiplied by the length of the profile chord (22) has a maximum value which is from 2 to 4 in the convex suction side region (11), and the progression of the curvature multiplied by the length of the profile chord (22) has a maximum value which is from 1.5 to 2.5 in the concave pressure side region (13).

12. Method according to one of Claims 6 to 11, the profile section (21) being changed in such a way that the point of the concave suction side region (10) with the minimum curvature in the case of a perpendicular projection onto the profile chord of the profile section defines a projection point (24) on said profile chord, which projection point (24) is spaced apart from the front edge of the profile section by from 40% to 80% of the length of the profile chord (22).

13. Method according to one of Claims 6 to 12, the rotor blade row (15) being designed in such a way that it has a maximum isentropic Mach number of 1.4, in particular of at most 1.3, in the case of the nominal operating conditions.

14. Method according to one of Claims 6 to 13, the profile section being designed in such a way that the thickness of the profile section perpendicularly with respect to the profile chord (22) is shorter than 2.5% of the length of the profile chord (22).

## Revendications

1. Aube de rotor de compresseur pour un compresseur en mode de construction axial, comprenant un profil d'aube, qui a une partie transsonique, et une coupe (21), s'étendant dans la partie transsonique, du profil de l'aube, qui a, sur son extrados (5), une partie (10) concave et une partie (11) convexe, disposée en aval de la partie (10) concave, et qui a, sur son intrados (4), une partie (14) convexe et une partie (13) concave, disposée en aval de la partie (14) convexe,
**caractérisée en ce qu'**une courbe (27) de courbure sur l'intrados (4) de la coupe (21) du profil et une courbe (28) de courbure sur l'extrados (5) de la coupe (21) du profil sont continues sur une corde (22) de la coupe (21) du profil,
**en ce que** les positions des minimums des courbes (27, 28) de courbure ne diffèrent les unes des autres de pas plus de 10% de la longueur de la corde (22) du profil, tandis que les positions des maximums des courbes (27, 28) de courbure ne diffèrent les unes des autres de pas plus de 10% de la longueur de la corde (22) du profil,
et **en ce que** les minimums multipliés par la longueur de la corde (22) du profil vont de -1,2 à -0,5 et les maximums multipliés par la longueur de la corde (22) du profil vont de 1,5 à 4.

2. Aube de rotor de compresseur suivant la revendication 1, dans laquelle, dans la partie (11) convexe de l'extrados, la courbe (28) de courbure multipliée par la longueur de la corde (22) du profil a un maximum qui va de 2 à 4 et, dans la partie (13) concave de l'intrados, la courbe (27) de courbe multipliée par la longueur de la corde (22) du profil a un maximum qui va de 1,5 à 2,5.

3. Aube de rotor de compresseur suivant la revendication 1 ou 2, dans laquelle le point de la partie (10) concave de l'extrados ayant la courbure minimum donne, en projection verticale sur la corde (22) de la coupe (21) du profil, sur celle-ci, un point (24) de projection, qui est éloigné du bord (2) avant de la coupe (21) du profil de 40% à 80% de la longueur de la corde (22) du profil.

4. Aube de rotor de compresseur suivant l'une des revendications 1 à 3,
dans laquelle l'épaisseur de la coupe du profil perpendiculairement à la corde (22) du profil est plus petite que 2,5% de la longueur de la corde (22) du profil.

5. Compresseur pour compresser un fluide de travail, comprenant une rangée (15) d'aubes de rotor, qui a les aubes (1) de rotor de compresseur suivant l'une des revendications 1 à 4, dans lequel la rangée (15) d'aubes de rotor est conçue de manière à avoir, dans une condition de fonctionnement nominale du compresseur, une précompression du fluide de travail en amont d'une onde de choc (18), dans laquelle le fluide de travail est ralenti d'une vitesse ultrasonore à une vitesse infrasonore, et en amont d'un canal d'écoulement délimité par deux aubes (1) de rotor de compresseur voisines.

6. Procédé de profilage d'une aube (1) de rotor de compresseur pour un compresseur pour comprimer un fluide de travail en mode de construction axial, qui a une rangée (15) d'aubes de rotor ayant les aubes (1) de rotor de compresseur,
dans lequel les aubes (1) de rotor du compresseur ont un profil d'aube ayant une partie transsonique et le procédé comprend les stades :
- on se procure un modèle géométrique du profil de l'aube, le profil de l'aube ayant une coupe (21), qui s'étend dans la partie transsonique, et la rangée (15) d'aubes de rotor est conçue de manière à établir, dans une condition de fonctionnement nominale du compresseur, une onde de choc (18), dans laquelle le fluide de travail est ralenti d'une vitesse ultrasonore à une vitesse infrasonore ;
- on fixe des conditions aux limites d'un écoulement autour des aubes (14, 15), qui se produit dans la condition de fonctionnement nominal ;
- on modifie la coupe (21) du profil, de manière à ce que l'extrados (5) ait une partie (10) concave et une partie (11) convexe, qui est disposée en aval de la partie (10) concave et qui a, à son intrados (4), une partie (14) convexe et partie (13) concave, qui est disposée en aval de la partie (14) convexe, dans lequel une courbe (27) de courbure sur l'intrados (4) de la coupe (21) du profil et une courbe (28) de courbure sur l'extrados (5) de la coupe (21) du profil sont continues sur une corde (22) de la coupe (21) du profil, les positions des minimums des courbes (27, 28) de courbure ne diffèrent les unes des autres de pas plus de 10% de la longueur de la corde (22) du profil, tandis que les positions des maximums des courbes (27, 28) de courbure ne diffèrent les unes des autres de pas plus de 10% de la longueur de la corde (22) du profil, les minimums multipliés par la longueur de la corde (22) du profil vont de -1,2 à -0,5 et les maximums multipliés par la longueur de la corde (22) du profil vont de 1,5 à 4, dans lequel la partie (11) convexe de l'extrados est disposée, au moins en partie, en amont d'une onde de choc (18) qu'a un épaulement s'établissant dans le compresseur dans les conditions aux limites, grâce à quoi l'onde de choc (18) est, rapporté à la longueur de la corde (22) du profil, en aval d'une onde de choc qu'aurait eu l'écoulement qui se serait établi dans le modèle géométrique avant la modification de la coupe du profil et dans la condition du fonctionnement nominal.

7. Procédé suivant la revendication 6,
dans lequel la coupe (21) du profil, sur une surface cylindrique dont l'axe coïncide avec l'axe du compresseur, sur une surface conique dont l'axe coïncide avec l'axe du compresseur, sur une surface d'écoulement s'étendant dans la direction du pourtour et dans la direction axiale du compresseur, décrit la une surface que suit un écoulement idéalisé (surface d'écoulement S₁) ou se trouve dans un plan tangentiel du compresseur.

8. Procédé suivant la revendication 6 ou 7,
dans lequel, lors de la modification de la coupe (21) du profil, on déplace la ligne (23) de squelette, en ne déplaçant notamment que la ligne (23) de squelette.

9. Procédé suivant l'une des revendications 6 à 8,
dans lequel le modèle géométrique est, avant la modification de la coupe (21) du profil, exclusivement concave sur son intrados (4) et/ou exclusivement convexe sur son extrados (5).

10. Procédé suivant l'une des revendications 6 à 9,
dans lequel on modifie la coupe (21) du profil, de manière à ce que, dans la partie (11) convexe de l'extrados, la courbe de la courbure ait un maximum plus grand que le maximum de la courbe de la courbure dans la partie correspondante de l'aube de rotor de compresseur habituel.

11. Procédé suivant l'une des revendications 6 à 10,
dans lequel on modifie la coupe du profil, de manière à ce que, dans la partie (11) convexe de l'extrados, la courbe de la courbure multipliée par la longueur de la corde (22) du profil ait un maximum, qui est de 2 à 4, et, dans la partie (13) concave de l'intrados, la courbe de la courbure multipliée par la longueur de la corde (22) du profil ait un maximum, qui va de 1, 5 à 2,5.

12. Procédé suivant l'une des revendications 6 à 11,
dans lequel on modifie la coupe (21) du profil, de manière à ce que le point de la partie (10) concave de l'extrados ayant la courbure minimum donne, en projection verticale sur la corde (22) de la coupe (21) du profil, sur celle-ci, un point (24) de projection, qui est éloigné du bord (2) avant de la coupe (21) du profil de 40% à 80% de la longueur de la corde (22) du profil.

13. Procédé suivant l'une des revendications 6 à 12,
dans lequel la rangée (15) d'aubes de rotor est conçue de manière à avoir, dans des conditions de fonctionnement nominal, un nombre de Mach isentrope maximum de 1,4, notamment de 1,3 au maximum.

14. Procédé suivant l'une des revendications 6 à 13,
dans lequel la coupe du profil est conçue de manière à ce que l'épaisseur de la coupe du profil perpendiculairement à la corde (22) du profil représente moins que 2,5% de la longueur de la corde (22) du profil.
